# EUROPÄISCHE PATENTSCHRIFT

(11) **EP 0 022 808 B1**
(45) Veröffentlichungstag und Bekanntmachung des Hinweises auf die Patenterteilung: **23.06.1982**
(21) Anmeldenummer: 80900151.4
(22) Anmeldetag: 24.01.1980
(51) Int. Cl.: B22C 15/22, B22C 15/28

(54) **VERFAHREN ZUM VERDICHTEN VON FORMSANDEN**
PROCESS FOR COMPACTING A SAND MOULD
PROCEDE POUR RENDRE COMPACT UN MOULE EN SABLE

(30) Priorität: 02.02.1979 CH 1037/79
(43) Veröffentlichungstag der Anmeldung: 28.01.1981
(73) Patentinhaber: GEORG FISCHER AKTIENGESELLSCHAFT, CH-8201 Schaffhausen (CH)
(72) Erfinder: ZADERA, Lumir, CH-8247 Flurlingen/ZH (CH)
(86) Internationale Anmeldenummer: CH8000008
(87) Internationale Veröffentlichungsnummer: WO8001544

## Beschreibung

Die Erfindung betrifft ein Verfahren zum Verdichten von Formsand für eine Gießform, unter Verwendung einer Modellplatte mit Modell und einer gegenüberliegenden Preßplatte, wobei der Formsand in einen zwischen der Modellplatte und der Preßplatte befindlichen Formraum eingefüllt, vorverdichtet und mechanisch nachverdichtet wird.

Aus der DE-B-2403 199 ist ein Verfahren bekannt, bei welchem der Formsand durch Einschießen, unter Zuführung von Druckluft, über Schießöffnungen aus einem Sandbehälter in einen Formkasten eingefüllt und dabei vorverdichtet wird. Das Nachverdichten des somit vorverdichteten Formsandes im Formkasten erfolgt durch gegenseitige Annäherung von Modellplatte und Preßplatte.

Nachteilig ist hierbei, daß die Modelle durch die abrasive Wirkung der beim Einschießen beschleunigten Formsandpartikel einem relativ großen Verschleiß unterworfen sind. Zudem ist für das Einschießen ein wesentlicher Energiebedarf notwendig, der sich auf die Kostenstruktur der Formherstellung ungünstig auswirkt.

Die Erzielung einer gleichmäßig hohen Formhärte, besonders im modellnahen Bereich der Form, ist jedoch nicht nur in Verbindung mit durch Einschießen des Formsandes erzeugten Formen, sondern völlig unabhängig von der Art der Sandeinbringung in den Formkasten erstrebenswert und wird bekanntermaßen in Verbindung mit mechanischer Sandeinbringung beispielsweise durch Rütteln mit nachfolgendem mechanischem Pressen im allgemeinen gut bewerkstelligt. Da das Rütteln wegen des damit verbundenen Lärms und der Vibrationen in zunehmendem Maße unbeliebter wird, besteht das Bedürfnis, mittels anderer, mehr umweltfreundlicher und produktiver Methoden, eine gleichmäßig gute Gießform mit gießtechnisch einwandfreien Formhärten zu erzeugen.

Ausgehend vom Stand der Technik ist es Aufgabe der Erfindung, ein Verfahren zu entwickeln, nach welchem zum Verdichten von Formsand für eine Gießform der Formsand erst vorverdichtet und anschließend nach- bzw. fertigverdichtet wird, wobei die auf einer Modellplate aufgesetzten Modelle dabei einem geringstmöglichen Verschleiß ausgesetzt werden sollen, und wobei die zur Verdichtung notwendigen Energiekosten relativ minim gehalten werden können.

Diese Aufgabe ist durch die im Patentanspruch 1 angegebene Lehre gelöst. Weitere Merkmale und Einzelheiten dieser Lehre sind in den ergänzenden Ansprüchen aufgezeigt.

Es ist nunmehr möglich, die Modelle äußerst schonend einzuformen, da der Formstoff nur mit Nutzung der Schwerkraft in den Formraum bzw. Formkasten und über die Modelle eingebracht wird. Bei Verwendung eines hochgespannten gasförmigen Mediums, z. B. Druckluft, um den explosionsartigen Druckstoß zu erzeugen, sind die Energiekosten niedriger als bei einem Sandschießvorgang. Noch wirtschaftlicher wird es, wenn Brennstoff zur Explosion gebracht wird. Beim Explosionsverfahren, das an sich beispielsweise aus der US-A-3 170 202 bekannt ist, hat man die Reproduzierbarkeit nicht genau in der Hand, so daß eine hohe Fehlerquote die Folge ist. Dadurch, daß erfindungsgemäß der Explosionsvorgang lediglich zum Vorverdichten angewendet wird, kann der Fehlerbereich weitgehend eliminiert werden.

Bei der Anwendung des Verfahrens wird in einen auf einer Modellplatte aufgesetzten, ein Modell umschließenden Formkasten und diesem zugeordneten Füllrahmen, aufgesetzt und in den von der Modellplatte, dem Formkasten bzw. dem Füllrahmen gebildeten Formraum eine dosierte Menge eines Formsandes, unter Nutzung der Schwerkraft, eingefüllt und anschließend ein auf dem Füllrahmen aufsetzbarer Deckel mit dem Füllrahmen bzw. Formkasten verbunden. Nunmehr wird in dem zwischen der Formsandoberfläche, dem Füllrahmen bzw. Formkasten und mit dem Deckel gebildeten Formraum ein explosionsartiger Druckstoß auf die Sandoberfläche ausgeübt und damit die Formsandmasse vorverdichtet. Nach dem Vorverdichtungsvorgang wird der Sand mittels der Preßplatte auf mechanische Weise nach- bzw. fertigverdichtet.

Für die Erzeugung des Druckstoßes wird mit Vorteil ein zur detonationsartigen bzw. explosiven Verbrennung gebrachter Brennstoff verwendet, wobei dieser auch in stoßinduzierter Weise verbrennen kann. Es ist jedoch ohne weiteres möglich, als Druckstoß ein zur Entspannung gebrachtes, hochgespanntes, dampfförmiges oder gasförmiges Medium zu verwenden.

## Patentansprüche

1. Verfahren zum Verdichten von Formsand für eine Gießform, unter Verwendung einer Modellplatte mit Modell und einer gegenüberliegenden Preßplatte, wobei der Formsand in einen zwischen der Modellplatte und der Preßplatte befindlichen Formraum eingefüllt, vorverdichtet und mechanisch nachverdichtet wird, dadurch gekennzeichnet, daß nach dem Einfüllen des Formsandes in den Formraum dieser abgeschlossen wird und daß zum Vorverdichten des Formsandes auf den Formsand ein explosionsartiger Druckstoß ausgeübt wird.

2. Verfahren nach Anspruch 1, dadurch gekennzeichnet, daß der Druckstoß durch einen zur explosiven Verbrennung gebrachten Brennstoff erzeugt wird.

3. Verfahren nach Anspruch 1, dadurch gekennzeichnet, daß der Druckstoß durch ein zur Entspannung gebrachtes, hochgespanntes, dampfförmiges oder gasförmiges Medium erzeugt wird.

## Claims

1. Method for compacting foundry sand in a mould box by using a model plate with model and a pressing plate opposite thereto, the sand being filled into the mould space between the model plate and the pressing plate and the sand being precompacted and mechanically recom- pacted in that space, characterized in that the mould space is being closed after the mould sand has been filled into that space, and that an explosive shock pressure is being used for the precompaction of the sand.

2. Method according to claim 1, characterized in that the explosive shock pressure is being created by an explosive combustion of fuel.

3. Method according to claim 1, characterized in that the explosive shock pressure is being created by a relieved high tensioned, steamy, gaseous medium.

## Revendications

1. Procédé pour serrer du sable de moulage pour un moule de fonderie en utilisant une plaque-modèle munie d'un modèle et une plaque à imprimer opposée, dans lequel le sable de moulage est introduit dans un espace de moulage situé entre la plaque-modèle et la plaque à imprimer et soumis à un pré-serrage et à un post-serrage par voie mécanique, caractérisé en ce qu'après avoir introduit le sable de moulage dans l'espace de moulage, on ferme ce dernier et en ce que, pour le pré-serrage du sable de moulage, on exerce sur le sable de moulage un choc de pression de type explosif.

2. Procédé suivant la revendication 1, caracₜé- risé en ce que le choc de pression est produit par un combustible qu'on met en combustion explosif.

3. Procédé suivant la revendication 1, caractérisé en ce que le choc de pression est produit par un fluide sous forme de vapeur ou de gaz, mis sous haute pression et qu'on laisse se détendre.
